# EUROPÄISCHE PATENTSCHRIFT

(11) **EP 0 671 752 B1**
(45) Veröffentlichungstag und Bekanntmachung des Hinweises auf die Patenterteilung: **05.06.2002**
(21) Anmeldenummer: 95101840.7
(22) Anmeldetag: 10.02.1995
(51) Int. Cl.: H01H 13/70

(54) **Tastatur**
Keyboard
Clavier

(30) Priorität: 11.03.1994 DE 4408331; 25.11.1994 DE 4442073
(43) Veröffentlichungstag der Anmeldung: 13.09.1995
(73) Patentinhaber: Cherry Mikroschalter GmbH, D-91275 Auerbach/Opf. (DE)
(72) Erfinder: Dittrich, Jörg, D-92260 Ammerthal (DE); Greiner, Günter, D-95445 Bayreuth (DE); Müller, Karl-Heinz, D-91275 Auerbach (DE); Schuster, Klaus, D-95448 Bayreuth (DE); Murmann, Günter, D-91257 Pegnitz (DE); Michel, Kurt, D-91154 Roth (DE)
(74) Vertreter: Neugebauer, Jürgen, Dipl.-Phys.

(56) Entgegenhaltungen:
- GB-A- 2 250 380
- US-A- 4 814 747

## Beschreibung

Die Erfindung betrifft eine Tastatur mit eingelegten Schaltmatten und Schaltfolien, und insbesondere eine derartige Tastatur mit einer an der Gehäuseunterseite vorgesehenen Maßnahme zur Erhöhung der Biege- und Verwindungssteifigkeit sowie des Gewichts.

Um bei Bodenplatten von Tastaturen eine größere Biegesteifigkeit zu erzielen, ist bekannt, die in der Regel aus spritzgegossenem Kunststoffmaterial bestehende Bodenplatte mit Verstärkungselementen in Form von Rippen oder Sicken zu versehen.

Moderne Tastaturen, wie sie z.B. für Personalcomputer eingesetzt werden, haben aufgrund der Verwendung kompakter und leistungsfähiger Komponenten inzwischen einen sehr hohen Grad an Kompaktheit und damit einhergehend geringes Gewicht erreicht.

War früher z. B. für jeden einzelnen Tastenknopf eine eine Rückstellfeder umfassende Rückstellmechanik vorgesehen, so werden heute sogenannte Schaltmatten aus einem elastomeren Material verwendet, welche an den unterhalb der Tastenknöpfe liegenden Stellen mit kuppelförmigen Erhebungen (sogenannte Schaltdome) versehen sind, welche beim Betätigen eines Tastenknopfes eingedrückt werden, um so die erforderliche Rückstellkraft für den Tastenknopf zu ergeben. Weiterhin werden anstelle der früher in Tastaturen verwendeten Leiterplatten heutzutage sehr viel leichtere, mehrlagige Schaltfoliensets verwendet, auf denen elektrische Kontakte und Leitungen angebracht sind.

Die mit der Verwendung dieser leichteren Komponenten einhergehende Gewichtsreduktion kann dabei teilweise so weit gehen, daß sie bereits wieder als eher störend empfunden wird, z. B. weil die betreffenden Tastaturen nur noch ein sehr geringes Auflagegewicht und damit eine relativ geringe Stabilität gegen unbeabsichtigtes Verrutschen auf einer Auflagefläche zeigen. Zudem führen diese leichteren Komponenten zu einer unerwünschten Absenkung der Biege- und Verwindungssteifigkeit der gesamten Tastatur.

Um bei Tastaturen eine größere Biege- und Verwindungssteifigkeit zu erzielen, ist es bekannt, die in der Regel aus spritzgegossenem Kunststoffmaterial bestehende Bodenplatte mit Verstärkungselementen in Form von Rippen oder Sicken zu versehen, wie es z. B. in der Patentanmeldung P 44 08 331.9 beschrieben ist. Dies führt jedoch zu einer deutlich komplexeren Geometrie des Gehäuses und der zu seiner Herstellung verwendeten Spritzgußformen, was zudem in ungünstigen Fällen zu Entformungsproblemen führen kann.

Es sind auch Tastaturen mit schwenkbaren Gehäusefüßen bekannt, wobei deren separate Lager auf der Bodenplatte angebracht sind.

Eine Tastatur gemäss dem Oberbegriff des Anspruchs 1 ist z.B. aus GB-A-2 250 380 bekannt.

Aufgabe der vorliegenden Erfindung ist, eine Bauweise für eine Tastatur vorzuschlagen, die eine Schaltmatte sowie ein mehrlagiges Schaltfolienset enthält, wobei ein zu hoher Komplexitätsgrad in der Geometrie des Tastaturgehäuses vermieden wird, und durch Einbindung der Gehäusefüße in die Bodenplatte eine erhöhte Biege- und Verwindungssteifigkeit sowie ein höheres Gewicht erzielt wird, wobei eine relativ einfache Montage der einzelnen Tastaturkomponenten erhalten bleibt.

Diese Aufgabe wird erfindungsgemäß durch eine Tastatur mit eingelegter Metallplatte nach Anspruch 1 gelöst. Aus den Merkmalen der Ansprüche 2 bis 9 ergeben sich vorteilhafte Weiterbildungen der erfindungsgemäßen Tastatur.

Bei der erfindungsgemäßen Tastatur ist zwischen Bodenplatte und der untersten der Folien im Schaltfolienset eine Metallplatte formschlüssig in eine Aussparung im Bodenplatte eingelegt und zwischen der verformungsfähigen Schaltmatte und der Bodenplatte eingeklemmt. Ferner wird die Steifigkeit durch die in die Bodenplatte integrierten Gehäusefüße erhöht.

Ebenfalls ist es vorgesehen, daß das mehrlagige Schaltfolienset mit einem oder mehreren Durchbrüchen versehen ist, durch welche je ein in der Schaltmatte einstückig integriertes Pufferelement hindurchgreift und auf der Oberseite der Metallplatte oder auf der Oberseite der untersten Schaltfolie zum Liegen kommt, und daß das Gehäuseoberteil der Tastatur an seiner Innenseite mit Rippen versehen ist, von denen zumindest ein Teil an der Oberseite dieser Pufferelemente aufliegt. Dadurch wird die Schaltmatte im Bereich der Pufferelemente auf die darunterliegende Metallplatte gepreßt, wodurch diese fixiert und das Folienset im wesentlichen schwimmend gelagert wird.

Andere Arten der Fixierung der Metallplatte, welche sich in der Praxis als ungünstig erwiesen haben, entfallen somit, insbesondere z. B. ein aufwendiges Verschrauben der Metallplatte in der Bodenplatte (welches aus Kostengründen unerwünscht ist) oder der Versuch einer spielfreien Abstimmung der direkt, d. h. ohne Zwischenschaltung der verformungsfähigen Schaltmatte einander berührenden Komponenten der Bodenplatte, Metallplatte und des Gehäuseoberteils mit Rippen.

In einer Abwandlung der erfindungsgemäßen Tastatur ist die Unterseite der untersten Schaltfolie mit Leiterbahnen und/oder Kontaktpunkten versehen, die in elektrischem Kontakt mit der darunterliegenden Metallplatte stehen, auf welche diese unterste Schaltfolie gepreßt wird, wobei sich eine vorteilhafte Erhöhung der elektromagnetischen Abschirmung ergibt.

Zusätzlich kann vorgesehen sein, daß zumindest ein Teil der im Inneren des Gehäuseoberteils angebrachten Rippen in am Bodenplatte vorgesehene Rastelemente eingreifen und dadurch beim Einrasten die obere mit der unteren Gehäusehälfte fest verbinden.

Durch die bei einer erfindungsgemäßen Tastatur mit an der Unterseite des Tastaturgehäuses der Tastatur einstückig integrierten schwenkbaren Gehäusefüßen ergeben sich über die Bodenplatte des Tastaturgehäuses erhebende, im wesentlichen U-förmige Verstärkungsstege, die mit einer von der Bodenplatte abgewandten Standfläche versehen sind. Ein der Bodenplatte zugewandter Sockelbereich nimmt die Lagerzapfen für die schwenkbare Gehäusefüße auf.

Dabei sind in zwei oder mehreren dieser Verstärkungsstege Gehäusefüße mittels Lagerausnehmungen auf an die Verstärkungsstege einstückig angespritzten Lagerzapfen gelagert.

Die schwenkbaren Gehäusefüße weisen einen ihren Lagerausnehmungen gegenüberliegenden, abgerundeten Auflagebereich auf und können über einen Winkelbereich von mindestens 90° zwischen zwei Endstellungen geschwenkt werden, wobei sie mittels geeigneter Rastvorrichtungen in diesen Endstellungen fixiert werden. Dabei sind Form und Größe der Gehäusefüße so auf die Verstärkungsstege abgestimmt, daß sich in der einen Endstellung kein Teil eines Gehäusefußes weiter als die Standfläche der Verstärkungsstege von der Bodenplatte weg erstreckt und gleichzeitig ein Teil des Auflagebereichs in derselben Ebene wie die Standfläche der Verstärkungsstege liegt. Im ausgeklappten Zustand überragen die Gehäusefüße die Standfläche der Verstärkungsstege. Durch die Endstellungen der eingeklappten bzw. ausgeklappten Gehäusefüße ergeben sich zwei Inklinationsstellungen für die Tastatur, die dem Bediener die Wahl einer für ihn vorteilhaften Neigung der Tastatur ermöglichen sollen. Bei der erfindungsgemäßen Tastatur können die schwenkbaren Gehäusefüße mit einem rutschhemmenden Wulst versehen sein, der so ausgeführt ist, daß in beiden Endstellungen der schwenkbaren Gehäusefüße jeweils ein Teilbereich dieses rutschhemmenden Wulstes die Auflage bildet, die in der jeweiligen Endstellung den maximalen Abstand von der Bodenplatte aufweist und zusammen mit einer im vorderen, dem Bediener zugewandten Bereich der Tastatur liegenden rutschhemmenden Noppe eine stabile Mehrpunktauflage bildet.

In der Nähe der mit schwenkbaren Gehäusefüßen versehenen Verstärkungsstege können zusätzlich jeweils mehrere rippenförmige, sich von der Bodenplatte abhebende Stege angebracht sein, die sich nicht bis zu der durch die Standflächen der Verstärkungsstege festgelegten Ebene von der Bodenplatte weg erstrecken. Diese dienen einerseits als zusätzliche Verstärkungselemente, und andererseits bieten sie dem Bediener die Möglichkeit, die Fingerkuppen beim Schwenken der Gehäusefüße darauf abzustützen.

Die Vorteile und Merkmale der Erfindung ergeben sich auch aus der nachfolgenden Beschreibung eines Ausführungsbeispiels in Verbindung mit den Ansprüchen und den Zeichnungen.

Es zeigen:
- Fig. 1: einen Teilschnitt durch eine Tastatur mit eingelegter Metallplatte;
- Fig. 2: eine Unteransicht auf die Bodenplatte der Tastatur;
- Fig. 3: einen ersten parallel zum Schnitt in Fig. 1 verlaufenden Schnitt in einer ersten Ausschnittsvergrößerung im Bereich der gestrichelten Umrandung II; und
- Fig. 4: einen zweiten parallel zum Schnitt in Fig. 1 verlaufenden Schnitt in einer zweiten Ausschnittsvergrößerung im Bereich der gestrichelten Umrandung III.
- Fig. 5: eine Ausschnittsvergrößerung der in Fig. 2 gezeigten Bodenplatte im Bereich eines mit Lagerzapfen zur Aufnahme eines Gehäusefußes versehenen Verstärkungsstegs;
- Fig. 6: einen Schnitt längs der Linie III-III in Fig. 5;
- Fig. 7: eine Seitenansicht der Tastatur mit einem Teilschnitt durch den Verstärkungssteg, um die Seitenansicht eines Gehäusefußes sowohl in eingeklappter als auch in ausgeklappter Stellung zu zeigen;
- Fig. 8: eine Seitenansicht auf einen Verstärkungssteg im Schnitt; und
- Fig. 9: einen umklappbaren Gehäusefuß von der Seite.

Fig. 1 zeigt einen Teilschnitt durch eine erfindungsmäße Tastatur 1 mit einer in eine Aussparung der Bodenplatte 4 formschlüssig eingelegten Metallplatte 2. Auf dieser Metallplatte liegt ein mehrlagiges Schaltfolienset 3 auf. Im Gehäuseoberteil 8 sind einzelne Tastenknöpfe 9 vertikal verschiebbar gelagert. Diese Tastenknöpfe sind an ihrer Unterseite mit Stößeln 49 versehen, die auf der Oberseite von in einer aus einem elastomeren Material bestehenden Schaltmatte 7 einstückig integrierten Schaltdomen 47 aufliegen.

Die Schaltmatte 7 liegt auf der Oberseite der obersten Schaltfolie auf. Das mehrlagige Folienset 3 ist an mehreren Stellen mit Durchbrüchen versehen, in die in die Schaltmatte 7 einstückig integrierte Pufferelemente 42 eintauchen. Die Innenseite des Gehäuseoberteils 8 ist mit nach unten ragenden Versteifungsrippen 46 versehen, von denen zumindest ein Teil auf den Pufferelementen 42 aufliegt, und dadurch zur Fixierung der Schaltmatte 7 beiträgt. Die verformungsfähige Schaltmatte 7 dient dabei als Toleranzausgleich zwischen der (starren) Metallplatte 2 und den (starren) Versteifungsrippen 46.

Fig. 2 zeigt die Bodenplatte 4 der Tastatur 1. An der Unterseite dieser Bodenplatte sind mehrere Verstärkungsstege 15a, 15b und 15c angebracht, die in Draufsicht einen im wesentlichen U-förmigen Aufbau zeigen und einstückig, z. B. durch Spritzgießen in die Bodenplatte 4 integriert sind, und in denen zusätzlich schwenkbare Gehäusefüße 14 in Lagerzapfen 28 gelagert sind. Die Lagerzapfen sind im Sockelbereich 36 der Verstärkungsstege angebracht. Diese Verstärkungsstege 15a, 15b und 15c befinden sich vorzugsweise im rückwärtigen (bei normaler Arbeitsstellung, mit der nach unten auf einer Ablagefläche aufliegenden Bodenplatte 4, vom Bediener abgewandten) Bereich der Bodenplatte 4. Neben diesen Verstärkungsstegen können zusätzlich rippenförmige Stege 16 angebracht sein. Vorzugsweise sind diese rippenförmigen Stege 16 parallel zu seitlichen Stirnkanten verlaufend neben den Verstärkungsstegen 15a, 15c angeordnet, die, wie später erläutert, den von den Seiten zugreifenden Fingern des Bedieners als Halt dienen. Die Bodenplatte 4 ist mittels Rastverbindungen 23 am darüber liegenden Gehäuseoberteil der Tastatur 1 befestigt.Fig. 3 zeigt einen ersten parallel zum Schnitt in Fig. 1 verlaufenden Schnitt in einer Ausschnittsvergrößerung im Bereich der gestrichelten Umrandung II durch die Tastatur mit eingelegter Metallplatte. Die an den Unterseiten der vertikal verschiebbar im Gehäuseoberteil 8 gelagerten Tastenknöpfe 9 angebrachten Stößel 49 liegen auf den Schaltdomen 47 auf. Bei Druck auf einen Tastenknopf 9 drückt dieser den darunterliegenden Schaltdom 47 ein und preßt den Fortsatz 47a des Schaltdoms auf die darunterliegende obere Schaltfolie 3a, welche ebenso wie die ganz unten liegende Schaltfolie 3c innenseitig mit elektrisch leitenden Bahnen und insbesondere in den Bereichen direkt unterhalb der Stößel mit Kontaktpunkten versehen ist.

Zwischen diesen beiden äußeren Schaltfolien 3a, 3c befindet sich eine sogenannte Spacerfolie 3b, die die beiden äußeren Folien in einem bestimmten Abstand voneinander hält und somit durchgängig gegeneinander elektrisch isoliert. Im Bereich der Anpreßpunkte, an denen die Fortsätze 47a auf die obere Schaltfolie 3a drücken, ist die Spacerfolie 3b jedoch mit Durchbrüchen versehen (wegen des verwendeten Maßstabs nicht in Fig. 1, 3 und 4 zu sehen). Beim Anpressen des Fortsatzes 47a auf die obere Schaltfolie 3a wird der sich auf dieser Schaltfolie 3a unterhalb des Fortsatzes 47a liegende elektrische Kontaktpunkt durch den Durchbruch in der Spacerfolie 3b hindurch auf einen darunterliegenden elektrischen Kontaktpunkt auf der unteren Schaltfolie 3c gedrückt, so daß der elektrische Kontakt zwischen den beiden Schaltfolien 3a, 3c an diesem Punkt geschlossen wird. Beim Loslassen des Tastenknopfs 9 schieben die im elastomeren Material der Schaltmatte 7 wirkenden Rückstellkräfte den Schaltdom 47 und damit den Tastenknopf 9 in seine Ausgangslage zurück und die obere Schaltfolie 3a sowie die untere Schaltfolie 3c werden aufgrund der in ihnen und der Spacerfolie 3b inhärent wirkenden Rückstellkräfte ebenfalls in ihre Ausgangslage zurückgestellt, in der sie durch die Spacerfolie 3b getrennt sind, wodurch der elektrische Kontakt zwischen oberer und unterer Schaltfolie aufgehoben wird.

Aus der Praxis ist bekannt, daß das Schaltfolienset 3 im eingebauten Zustand im wesentlichen schwimmend gelagert sein muß, um Verspannungen durch Längenänderungen bei Temperatur- oder Feuchteänderungen zu vermeiden. Diese Verspannungen würden zwangsläufig zur Veränderung der Schaltwege und schlimmstenfalls zu Kurzschlüssen führen.

Um eine solche schwimmende Lagerung der Schaltfolien zu erzielen, sind in der in Fig. 3 gezeigten Ausschnittsvergrößerung neben den den einzelnen Tastenknöpfen 9 und den ihnen zugeordneten Kontaktpunkten entsprechenden Durchbrüchen in der Spacerfolie 3b an einigen Stellen zwischen den Schaltdomen 47 durch alle drei Folien hindurchgehende Durchbrüche vorgesehen, durch die in der Schaltmatte 7 einstückig integrierte Pufferelemente 42 bis zur unterhalb der unteren Schaltfolie 3c liegenden Metallplatte 2 hindurchgreifen. Dadurch wird das Folienset 3 gegen seitliches Verrutschen stabilisiert. Diese Stabilisierung kann, wie in Fig. 3 gezeigt, dadurch erhöht werden, daß am Gehäuseoberteil 8 angebrachte Versteifungsrippen 46 im Bereich der sich teilweise auf der die obere Schaltfolie 3a abstützenden Pufferelemente 42 auf die Schaltmatte 7 drücken. Eine besonders hohe Stabilisierung der Schaltmatte verbunden mit einer vorteilhaften Erhöhung der Biege- und Verwindungssteifigkeit läßt sich dadurch erzielen, daß die Versteifungsrippen 46 in an der Bodenplatte 4 angebrachte korrespondierende Rastelemente 48 einschnappbar sind.

Fig. 4 zeigt einen zweiten parallel zum Schnitt in Fig. 1 verlaufenden Schnitt in einer Ausschnittsvergrößerung im Bereich der gestrichelten Kurve III durch die Tastatur mit eingelegter Metallplatte. Alternativ zur in Verbindung mit Fig. 3 beschriebenen Ausführungsform mit durch alle drei Folien im Schaltfolienset 3 hindurchgehenden Durchbrüchen können die Durchbrüche im Bereich der Pufferelemente 42 auch so ausgeführt sein, daß sie nur durch die obere Schaltfolie 3a und die Spacerfolie 3b hindurchlaufen, nicht aber durch die untere Schaltfolie 3c, was zu einem Anpressen der unteren Schaltfolie 3c auf die Metallplatte 2 führt.

Dieses Anpressen der unteren Schaltfolie 3c auf die Metallplatte 2 ergibt dabei einen zusätzlichen Vorteil, wenn auf der den Schaltkontakten abgewandten, unteren Seite der unteren Schaltfolie 3c zusätzliche Leitungszüge oder Kontaktpunkte angebracht sind. In der Praxis hat sich nämlich gezeigt, daß dies zu einer Erhöhung der elektromagnetischen Abschirmung, d. h. der EMV (= elektromagnetische Verträglichkeit) führt. Die an der Unterseite der unteren Schaltfolie 3c angebrachten Leitungszüge bzw. Kontaktpunkte werden durch die Pufferelemente 42 an definierter Stelle auf die Metallplatte 2 gedrückt. Durch diese Kontaktierung wird besagte verbesserte Abschirmung erreicht.

Fig. 5 zeigt in einer Ausschnittsvergrößerung den Bereich um den in Fig. 2 links liegenden Verstärkungssteg 15a, der mit zwei Lagerzapfen 28 zur Lagerung eines Gehäusefußes 14 (in Fig. 2 beim Verstärkungssteg 5c gezeigt) sowie einer im wesentlichen in der Ebene der Bodenplatte 4 liegenden Rastzunge 33 und einer sich von dieser Bodenplatte 4 erhebenden Standfläche 27 versehen ist.

Fig. 6 zeigt einen Schnitt durch den in Fig. 5 gezeigten Bereich längs der Linie IV-IV. Die neben dem Verstärkungssteg 15a bis zur Stirnseite der Bodenplatte 4 hin angeordneten rippenförmigen Stege 16 sorgen zusätzlich zu den Verstärkungsstegen 15 für eine Erhöhung der Biegesteifigkeit der Bodenplatte. Dabei weisen sie nicht dieselbe Höhe über der Bodenplatte 4 auf wie die Verstärkungsstege 15a, 15b und 15c.

Größe und Form der Gehäusefüße (in Fig. 6 nicht gezeigt) sind so auf die Verstärkungsstege 15a, 15b und 15c abgestimmt, daß die Gehäusefüße im eingeklappten Zustand nicht über die Standfläche 27 der Verstärkungsstege hinausragen. Damit liegt die Bodenplatte 4 der erfindungsgemäßen Tastatur bei eingeklappten Gehäusefüßen mit der Standfläche auf der durch die gestrichelte Linie a angedeuteten Auflagefläche auf. Verbleibt zwischen den rippenförmigen Stegen 16 und der Auflagefläche ein ausreichender Spalt, kann der Bediener bei auf der Auflagefläche a aufliegenden Verstärkungsstegen 15a, 15c einen Finger hinter den rippenförmigen Stegen 16 abstützen und einen anderen Finger zwischen den rippenförmigen Stegen 16 sowie der Auflagefläche durchschieben, um den im Verstärkungssteg 15a bzw. 15c gelagerten, eingeklappten Gehäusefuß 14 zu schwenken.

Fig. 7 zeigt eine Seitenansicht der Tastatur 1, mit einem Schnitt durch den Verstärkungssteg 15a, um einen Gehäußefuß sowohl in eingeklappter Stellung 14a als auch in ausgeklappter Stellung 14b zu zeigen. Für beide Stellungen des Gehäusefußes sind die jeweils möglichen Orientierungen der Auflageflächen relativ zur Tastatur 1 mit zugehörigen Inklinationswinkeln α und β durch gestrichelte Linien a bzw. b angedeutet. Die Inklinationswinkel α und β sind jeweils durch die an der dem Bediener zugewandten Vorderseite der Tastatur 1 liegende rutschhemmende Noppe 22 und die Stellung des Gehäusefußes 14a bzw. 14b festgelegt. Der Gehäusefuß ist in den Lagerzapfen 28 gelagert und kann zwischen den beiden in Fig. 7 gezeigten Endstellungen 14a bzw. 14b geschwenkt werden.

Der Gehäusefuß ist mit einem den Lagerzapfen 28 abgewandten, leicht abgerundeten Auflagebereich 29 versehen, der mit einem, z. B. in einer Nut laufenden, rutschhemmenden Wulst 19 versehen ist. Größe und Form des Gehäusefußes und dieses rutschhemmenden Wulstes 19 sind so auf den Verstärkungssteg 15 abgestimmt, daß der Gehäusefuß im eingeklappten Zustand 14a nicht über die durch die rutschhemmende Noppe 22 und die Standfläche 27 des Verstärkungsstegs 15 verlaufende Auflagefläche a hinausragt. Der Abschnitt 19a dieses rutschhemmenden Wulstes liegt in der Ebene der Auflagefläche a. Durch den über der Bodenplatte 4 aufstehenden Verstärkungssteg 15 in Verbindung mit dem im eingeklappten Zustand bis zur Ebene der Auflagefläche a reichenden Gehäusefuß 14a wird erreicht, daß die Tastatur 1 im eingeklappten Zustand des Gehäusefußes eine Vorinklination zum Bediener hin zeigt, die durch den Inklinationswinkel α festgelegt ist, und daß die Tastatur ferner durch das Aufliegen des Abschnitts 19a des rutschhemmenden Wulstes 19 auf der Auflagefläche a rutschsicher gelagert ist.

Wird der Gehäusefuß um den Lagerzapfen 28 herum um einen Winkel von mindestens 90° in seine ausgeklappte Stellung geschwenkt, so wird die Neigung der Tastatur 1 zur neuen Auflageebene b nunmehr durch den Inklinationswinkel β festgelegt.

Fig. 8 und 9 zeigen vergrößerte Darstellungen eines Verstärkungsstegs 15 mit Lagerzapfen 28 bzw. einen mit der Lagerausnehmung 47 auf dem Lagerzapfen 28 aufsetzbaren Gehäusefuß 14. Der Gehäusefuß 14 ist am äußeren Umfang seines auf dem Lagerzapfen 28 schwenkbar gelagerten Verankerungsbereichs 26 mit zwei Rastkerben 18 versehen, die um mindestens 90° längs des Umfangs zueinander versetzt sind, und in die eine an der Rastzunge 33 des in Fig. 8 gezeigten Verstärkungsstegs 15 angebrachte Rastrippe 17 greift, um dadurch den schwenkbaren Gehäusefuß 14 in seinen beiden Endstellungen 14a und 14b (siehe Fig. 7) zu fixieren. Der Gehäusefuß ist mit einer Noppe 32 versehen, die beim ausgeklappten Gehäusefuß 14 an der Innenwand 35 des Verstärkungsstegs 15 aufliegt. Weiterhin ist der Gehäusefuß 14 an seinem den Lagerausnehmungen 37 abgewandten Auflagebereich 29 abgerundet und mit einem, z. B. in einer Nut geführten, teilweise umlaufenden, rutschhemmenden Wulst 19 versehen, der wie in Verbindung mit Fig. 7 erläutert in beiden einrastbaren Endstellungen 14a und 14b des schwenkbaren Gehäusefußes 14 auf der jeweiligen Ebene der Auffagefläche a bzw. b aufliegt und so für eine erhöhte Rutschsicherheit der Tastatur sorgt.

Zum Aufsetzen des Gehäusefußes 14 auf die Lagerzapfen 28 ist beiderseits der Mittellängsebene ein leicht keilförmiger Ausschnitt 38 vorgesehen, dessen engste Stelle kleiner als der Durchmesser der Lagerausnehmung ist. Durch diese Ausgestaltung ist der Gehäusefuß leicht auf die Lagerzapfen 28 in der eingeklappten Stellung aufzuschieben und rastet in diese ein.

Zusammenfassend bietet die Erfindung als Vorteile also eine kostengünstige Erhöhung des Eigengewichts einhergehend mit einer Verbesserung der Verwindungs- und Biegesteifigkeit im Zusammenspiel der Gehäusefüße mit einer einfachen und spielfreien Klemmung der Metallplatte ohne eine komplexe Geometrie für Versteifungsrillen oder -sicken im Tastaturgehäuse zu erfordern. Die Metallplatte liefert zudem eine einfache Möglichkeit zur Verbesserung der elektromagnetischen Verträglichkeit, indem eine an ihrer Unterseite mit elektrischen Kontakten versehene untere Schaltfolie 3c auf die Metallplatte 2 gepreßt wird.

## Patentansprüche

1. Tastatur (1) mit eingelegter Schaltmatte (7) und mehrlagigem Schaltfolienset (3), wobei zwischen Bodenplatte (4) und der untersten der Schaltfolien im Schaltfolienset eine Metallplatte (2) formschlüssig in die Tastatur eingelegt und zwischen der Schaltmatte und der Bodenplatte (4) eingeklemmt ist,
wobei in die Unterseite des Tastaturgehäuses einstückig integrierte, sich über die Bodenplatte (4) des Tastaturgehäuses erhebende Verstärkungsstege (15) angebracht sind, die U-förmig verlaufen und eine von der Bodenplatte abgewandte Standfläche (27) haben, und
wobei im Sockelbereich (36) der Verstärkungsstege (15) Lagerzapfen (28) für schwenkbare Gehäusefüße (14) vorhanden sind,
**dadurch gekennzeichnet,**
**daß** die Gehäusefüße (14) mit Rastkerben (18) in Rastrippen (17) einrastbar sind, und
**daß** das mehrlagige Schaltfolienset (3) mit einem oder mehreren durchgängigen oder nur die oberen Lagen des mehrlagigen Schaltfoliensets durchdringenden Durchbrüchen versehen ist, durch welche je ein in der Schaltmatte (7) einstückig integriertes Pufferelement (42) hindurchgreift und auf der Oberseite der Metallplatte (2) oder auf der Oberseite der untersten Schaltfolie zum Liegen kommt.

2. Tastatur nach Anspruch 1,
**dadurch gekennzeichnet,**
**daß** die Unterseite der untersten Schaltfolie (3c) mit Leiterbahnen und/oder Kontaktpunkten versehen ist, die in elektrischem Kontakt mit der darunterliegenden Metallplatte (2) stehen.

3. Tastatur nach einem der Ansprüche 1 oder 2,
**dadurch gekennzeichnet,**
**daß** das Gehäuseoberteil (8) der Tastatur (1) an seiner Innenseite mit Rippen (46) versehen ist, von denen zumindest ein Teil auf der Oberseite der Pufferelemente (42) aufliegt.

4. Tastatur nach einem der Ansprüche 1 bis 3,
**dadurch gekennzeichnet,**
**daß** zumindest ein Teil der Rippen (46) des Gehäuseoberteils (8) in an der Bodenplatte (4) angebrachte korrespondierende Rastelemente (48) eingreifen, und daß die Pufferelemente (42) direkt unterhalb dieser Eingriffspunkte liegen.

5. Tastatur nach einem oder mehreren der Ansprüche 1 bis 4,
**dadurch gekennzeichnet,**
**daß** die Gehäusefüße (14) an ihrem den Lagerausnehmungen (37) gegenüberliegenden Ende einen mit einem rutschhemmenden Wulst (19) versehenen Auflagenbereich (29) haben,
**daß** die Gehäusefüße (14) über einen Winkelbereich von mindestens 90° zwischen zwei Endstellungen schwenkbar sind, wobei sie mittels geeigneter Rastvorrichtungen in diesen Endstellungen fixierbar sind,
**daß** die Gehäusefüße (14) in Form und Größe so auf die Verstärkungsstege (15) abgestimmt sind, daß sich in der einen Endstellung kein Teil eines Gehäusefußes (14) weiter als die Standfläche (27) der Verstärkungsstege (15) von der Bodenplatte (4) weg erhebt und gleichzeitig ein Teil des Auflagebereichs (29) in derselben Ebene liegt wie die Standfläche (27) der Verstärkungsstege (15), und
**daß** in der anderen Endstellung sich ein Teil der Gehäusefüße (14) weiter als die Standfläche (27) der Verstärkungsstege (15) von der Bodenplatte (4) weg erstreckt.

6. Tastatur nach Anspruch 5,
**dadurch gekennzeichnet,**
**daß** der rutschhemmende Wulst (29) in einer teilweise um den Auflagebereich verlaufenden Nut angebracht ist, und
**daß** in beiden Endstellungen der schwenkbaren Gehäusefüße (14) jeweils ein Teilbereich dieses rutschhemmenden Wulstes (19) denjenigen Bereich des Gehäusefußes (14) bildet, der in der jeweiligen Endstellung den maximalen Abstand von der Bodenplatte (4) aufweist.

7. Tastatur nach Anspruch 5 oder 6,
**dadurch gekennzeichnet,**
**daß** die schwenkbaren Gehäusefüße (14) in ihrem Verankerungsbereich (26) mit zwei Rastkerben (18) versehen sind, in die an der Bodenplatte (4) oder an den Sockelbereichen (36) der Verstärkungsstege (15) angebrachte Rastrippen (17) greifen, die die schwenkbaren Gehäusefüße (14) in ihren beiden Endstellungen fixieren.

8. Tastatur nach einem oder mehreren der Ansprüche 1 bis 7,
**dadurch gekennzeichnet,**
**daß** benachbart zu den mit schwenkbaren Gehäusefüßen (14) versehenen Verstärkungsstegen (15) zusätzlich jeweils mehrere rippenförmige, sich von der Bodenplatte (4) abhebende Stege (16) angebracht sind, und
**daß** diese rippenförmigen Stege (16) sich nicht bis zu der durch die Standfläche (27) der Verstärkungsstege (15) festgelegten Ebene von der Bodenplatte (4) weg erstrecken.

9. Tastatur nach Anspruch 7,
**dadurch gekennzeichnet,**
**daß** die Bodenplatte (4) zwischen den Schenkeln der U-förmig verlaufenden Verstärkungsstege (15) als Rastzunge (33) ausgebildet ist, die mit einer Rastrippe (17) in die Rastkerben (18) an den Gehäusefüßen (14) eingreift.

## Claims

1. Keyboard (1) with inlaid switching mat (7) and multi-layer switching film set (3), wherein between the bottom tray (4) and the lowermost of the switching films in the switching film set a metal plate (2) is laid in the keyboard in form-locking relationship and clamped between the switching mat and the bottom tray (4), wherein reinforcing webs (15) which are integrated in one piece in the lower side of the keyboard housing and project above the bottom tray (4) of the keyboard housing are provided, which extend in a U shape and have a stand surface (27) facing away from the bottom tray, and wherein in the base region (36) of the reinforcing webs (15) there are journals (28) for pivotable housing feet (14), **characterised in that** the housing feet (14) can be latched by latch notches (18) in latch ribs (17), and **in that** the multi-layer switching film set (3) is provided with one or more apertures which pass right through or only through the upper layers of the multi-layer switching film set and through each of which a buffer element (42) integrated in one piece in the switching mat (7) passes and comes to lie on the upper side of the metal plate (2) or on the upper side of the lowermost switching film.

2. Keyboard according to claim 1, **characterised in that** the lower side of the lowermost switching film (3c) is provided with strip conductors and/or contact points which are in electrical contact with the metal plate (2) underneath.

3. Keyboard according to either of claims 1 or 2, **characterised in that** the upper housing portion (8) of the keyboard (1) is provided on its inner side with ribs (46) at least some of which rest on the upper side of the buffer elements (42).

4. Keyboard according to any of claims 1 to 3, **characterised in that** at least some of the ribs (46) of the upper housing portion (8) engage in corresponding latch elements (48) mounted on the bottom tray (4), and **in that** the buffer elements (42) are located directly below these points of engagement.

5. Keyboard according to one or more of claims 1 to 4, **characterised in that** the housing feet (14) at their end opposite the mounting recesses (37) have a support region (29) provided with a non-slip bead (19), **in that** the housing feet (14) are pivotable through an angular range of at least 90° between two end positions, wherein they can be fixed by means of suitable latch devices in these end positions, **in that** the housing feet (14) are coordinated in shape and size with the reinforcing webs (15) in such a way that in one end position no part of a housing foot (14) protrudes away from the bottom tray (4) further than the stand surface (27) of the reinforcing webs (15) and at the same time part of the support region (29) lies in the same plane as the stand surface (27) of the reinforcing webs (15), and **in that** in the other end position some of the housing feet (14) extend away from the bottom tray (4) further than the stand surface (27) of the reinforcing webs (15).

6. Keyboard according to claim 5, **characterised in that** the non-slip bead (29) is mounted in a groove extending partially around the support region, and **in that** in both end positions of the pivotable housing feet (14) in each case a partial region of this non-slip bead (19) forms the region of the housing foot (14) which in the respective end position exhibits the maximum distance from the bottom tray (4).

7. Keyboard according to claim 5 or 6, **characterised in that** the pivotable housing feet (14) in their anchoring region (26) are provided with two latch notches (18) in which engage the latch ribs (17) which are mounted on the bottom tray (4) or on the base regions (36) of the reinforcing webs (15) and which fix the pivotable housing feet (14) in their two end positions.

8. Keyboard according to one or more of claims 1 to 7, **characterised in that** adjacent to the reinforcing webs (15) provided with pivotable housing feet (14) are additionally mounted in each case several rib-like webs (16) protruding from the bottom tray (4), and **in that** these rib-like webs (16) extend away from the bottom tray (4) not as far as the plane fixed by the stand surface (27) of the reinforcing webs (15).

9. Keyboard according to claim 7, **characterised in that** the bottom tray (4) between the arms of the reinforcing webs (15) extending in a U shape is designed as a latch tongue (33) which engages by a latch rib (17) in the latch notches (18) on the housing feet (14).

## Revendications

1. Clavier (1) avec feuille souple à contacts (7) incorporée et plaquette multicouche à contacts (3) dans lequel, est intercalée, d'une façon parfaitement ajustée, entre la plaque de base (4) et la couche inférieure de la plaquette multicouche une plaquette métallique (2) vissée entre la feuille souple à contacts et la plaque de base (4),
sur lequel, au dessus de la plaque de base (4) et dans la partie inférieure du boîtier du clavier et faisant partie intégrante de celui-ci, sont disposées des pattes-supports (15) en forme de U et constituant une surface d'appui (27), différente du plan de cette plaque de base. et,
sur lequel dans la zone de la base (36) des pattes-supports (15) sont placés des tourillons (28) pour la rotation des pieds basculants (14) du boîtier
**caractérisé en ce,**
**que** les pieds du boîtier (14) peuvent être encliquetés sur des nervures (17), au moyen d'encoches (18), et
**que** le circuit imprimé multicouche (3) comporte un ou plusieurs perçages traversant la totalité ou une partie seulement des couches de ce circuit imprimé, à travers lequel pénètre un élément de butée (42), constitué d'une seule pièce, intégré dans la feuille souple à contacts (7), venant reposer sur la face supérieure de la plaque métallique (2) ou sur la face supérieure de la couche inférieure du circuit imprimé.

2. Clavier selon la revendication 1,
**caractérisé en ce,**
**que** la face inférieure de la couche inférieure du circuit imprimé (3c) reçoit des pistes conductrices et/ou des points de contact qui sont en contact électrique avec les plaques métalliques (2) placées au dessous.

3. Clavier selon l'une des revendications 1 ou 2,
**caractérisé en ce,**
**que** la partie supérieure du boîtier (8) du clavier (1) comporte sur sa face interne, des barrettes (46) dont une partie au moins s'applique sur la face supérieure de l'élément de butée (42).

4. Clavier selon l'une des revendications 1 à 3,
**caractérisé en ce,**
**qu'**une partie au moins, des barrettes (46) de la partie supérieure (8) du boîtier s'encliquette dans des crans (48) correspondants, disposés sur la plaque de base (4) et que les éléments de butée (42) sont situés directement au dessous de ce point d'encliquetage.

5. Clavier selon l'une des revendications 1 à 4,
**caractérisé en ce,**
**qu'** à leurs extrémités opposées aux ouvertures des paliers (37), les pieds (14) du boîtier, ont une surface d'assise munie d'une garniture antiglissante (29),
**que** les pieds (14) du boîtier peuvent effectuer une rotation d'au moins 90° entre leurs deux positions extrêmes, et peuvent être maintenus en place dans ces positions extrêmes au moyen de dispositifs d'encliquetage appropriés.
**que** la forme et la dimension des pieds s'adapte à celle des pattes supports (15) en sorte que, dans l'une des positions terminales, aucune partie de ces pieds (14) ne dépasse depuis la plaque de base (4) la surface d'appui (27) des pattes supports (15), et
**qu'**à l'autre extrémité, une partie des pieds (14) du boîtier s'étend depuis la plaque de base (4) au delà de la surface d'appui (27) des pattes supports (15).

6. Clavier selon la revendication 1,
**caractérisé en ce,**
**que** la garniture antiglissante (29) est insérée dans une rainure courant partiellement autour de la zone de revêtement, et
**que** dans les deux positions extrêmes des pieds basculants
(14), un partie de la zone de cette garniture antiglissante (19) constitue pour chacun d'eux la zone du pied (14) présentant dans sa position extrême respective, la distance maximale par rapport à la plaque de base (4).

7. Clavier selon la revendication 5 ou 6,
**caractérisé en ce,**
**que** les pieds basculants (14) comportent, dans leur position de fixation, deux encoches (18) dans lesquelles s'emboîtent des nervures (17) disposées sur la plaque de base (4) ou dans les zones des bases (36) des pattes supports (15), et qui servent à maintenir en place les pieds (14) dans leurs positions d'extrémité respectives.

8. Clavier selon l'une des revendication 1 à 7,
**caractérisé en ce,**
**qu'**au voisinage des pattes supports (15) munies des pieds (14), sont disposés plusieurs supports formés d'un ensemble d'ailettes (16) se développant à partir de la plaque de base (4), et
**que** ces supports formés d'un ensemble d'ailettes (16) ne dépassent pas, depuis la plaque de base (4), la surface définie par la surface d'appui (27) des pattes supports (15).

9. Clavier selon la revendication 7,
**caractérisé en ce,**
**que**, entre les branches des pattes supports (15) en forme de U, la plaque de base (4) est constituée par une languette à cran, pénétrant par son cran (17) dans les encoches (18) des pieds (14).
